# EUROPÄISCHE PATENTSCHRIFT

(11) **EP 0 713 517 B1**
(45) Veröffentlichungstag und Bekanntmachung des Hinweises auf die Patenterteilung: **08.12.1999**
(21) Anmeldenummer: 94921600.6
(22) Anmeldetag: 26.07.1994
(51) Int. Cl.: C10B 1/10, F27B 7/04, F28F 9/18, F28D 11/04

(54) **HEIZKAMMER MIT INNEN LIEGENDEN HEIZROHREN**
HEATING CHAMBER WITH INNER HEATING PIPES
CHAMBRE DE CHAUFFE COMPORTANT DES TUBES DE CHAUFFAGE INTERIEURS

(30) Priorität: 09.08.1993 DE 4326678
(43) Veröffentlichungstag der Anmeldung: 29.05.1996
(73) Patentinhaber: SIEMENS AKTIENGESELLSCHAFT, 80333 München (DE)
(72) Erfinder: MAY, Karl, D-61118 Bad Vilbel (DE); HERM, Hartmut, D-63303 Dreieich (DE); UNVERZAGT, Karlheinz, D-63065 Offenbach am Main (DE)
(86) Internationale Anmeldenummer: DE9400866
(87) Internationale Veröffentlichungsnummer: WO9504795

(56) Entgegenhaltungen:
- EP-A- 0 149 798
- DE-C- 599 382
- FR-A- 828 839
- FR-A- 2 133 518
- US-A- 5 220 957

## Beschreibung

Die Erfindung bezieht sich auf eine Heizkammer, insbesondere auf eine um ihre Längsachse drehbare Schwelkammer für Abfall, mit einer Anzahl von im Innenraum liegenden Heizrohren, die jeweils mit dem einen Ende an einer ersten Endplatte und mit dem anderen Ende an einer zweiten Endplatte befestigt sind. Sie bezieht sich auch auf ein Verfahren zum Austauschen eines sich in einer solchen Heizkammer befindlichen Heizrohres.

Die Heizkammer wird zur thermischen Abfallentsorgung eingesetzt, insbesondere nach dem Schwelbrenn-Verfahren.

Auf dem Gebiet der Abfallbeseitigung ist das sogenannte Schwelbrenn-Verfahren bekannt geworden. Das Verfahren und eine danach arbeitende Anlage zur thermischen Abfallentsorgung sind beispielsweise in der EP-A-0 302 310 sowie in der DE-A-38 30 153 beschrieben. Die Anlage zur thermischen Abfallentsorgung nach dem Schwelbrenn-Verfahren enthält als wesentliche Komponenten eine Schwelkammer (Pyrolysereaktor) und eine Hochtemperatur-Brennkammer. Die Schwelkammer setzt den über eine Abfall-Transporteinrichtung aufgegebenen Abfall in Schwelgas und Pyrolysereststoff um. Das Schwelgas und der Pyrolysereststoff werden sodann nach geeigneter Aufarbeitung dem Brenner der Hochtemperatur-Brennkammer zugeführt. In der Hochtemperatur-Brennkammer entsteht schmelzflüssige Schlacke, die über einen Abzug entnommen wird und die nach Abkühlung in glasartiger Form vorliegt. Das entstehende Rauchgas wird über eine Rauchgasleitung einem Kamin als Auslaß zugeführt. In diese Rauchgasleitung sind insbesondere ein Abhitzedampferzeuger als Kühleinrichtung, eine Staubfilteranlage und eine Rauchgasreinigungsanlage eingebaut.

Als Schwelkammer (Pyrolysereaktor) wird in der Regel eine sich drehende, relativ lange Schweltrommel eingesetzt, die innen eine Vielzahl von parallelen Heizrohren aufweist, an denen der Abfall weitgehend unter Luftabschluß aufgeheizt wird. Die Schweltrommel dreht sich dabei um ihre Längsachse. Vorzugsweise ist die Längsachse der Schweltrommel etwas gegenüber der Horizontalen geneigt, so daß sich das Schwelgut am Ausgang der Schweltrommel ansammeln und von dort leicht ausgetragen werden kann. Beim Drehen fällt der emporgehobene Abfall auf die darunter liegenden Heizrohre. Da der Abfall schwere Komponenten, wie zum Beispiel Steine, Flaschen, Metall- und Keramikteile, enthalten kann, besteht die Gefahr, daß dabei die Heizrohre beschädigt werden. Neben dieser mechanischen Beanspruchung ist auch eine hohe thermische Beanspruchung der Heizrohre zu verzeichnen. Die Schwelkammer kann eine Länge von 15 bis 30 m besitzen, so daß sie eine bedeutende Kapitalinvestition darstellt.

EP-A-0 149 798 beschreibt eine rotierende Schweltrommel zum Verschwelen von Abfallstoffen.

Aufgabe der Erfindung ist es, eine Heizkammer der eingangs genannten Art so auszugestalten, daß sie eine lange Lebensdauer besitzt und damit einen kostengünstigen Betrieb ermöglicht.

Die Erfindung beruht dabei auf der Überlegung, daß sich dies erreichen läßt, wenn die besonders stark beanspruchten Komponenten der Heizkammer nach einer gewissen Zeit ersetzt werden. Aufgabe der Erfindung ist demnach auch, ein Verfahren zum einfachen Austausch eines Heizrohrs in einer solchen Heizkammer anzugeben.

Die erstgenannte Aufgabe wird demzufolge erfindungsgemäß dadurch gelöst, daß die Heizrohre an den Endplatten austauschbar befestigt sind, wie im Anspruch 1 beschrieben.

Die Heizrohre sollten leicht austauschbar zwischen den beiden Endplatten angeordnet sein. Um dieses zu erreichen, ist nach einer Weiterbildung vorgesehen, daß jedes der Heizrohre endseitig lösbar und über jeweils eine Öffnung in einer der beiden Endplatten aus dem Innenraum herausnehmbar ist.

Um die Kosten niedrig zu halten, aber auch um bei routinemäßigen Arbeiten eine schnelle Wieder-Verfügbarkeit sicherzustellen, sollte die Austauschbarkeit der Heizrohre gewährleistet sein, ohne daß beim Austausch an der ersten und/oder zweiten Endplatte gearbeitet, beispielsweise geschweißt werden muß. Um dies zu erreichen, sieht eine Weiterbildung vor, daß jeweils das eine Ende der Heizrohre durch eine Öffnung in der ersten und/oder zweiten Endplatte hindurchragt und mit der Außenfläche der ersten bzw. der zweiten Endplatte über einen Kragen verbunden ist. Der jeweilige Kragen dient dabei der lösbaren Befestigung.

Gemäß einer weiteren Ausbildung ist vorgesehen, daß der Kragen einen Längenkompensator, insbesondere einen Wellrohrkompensator, umfaßt. Dieser Längenkompensator kann dabei zwischen einer ersten Büchse und einer zweiten Büchse befestigt sein, wobei die erste Büchse stirnseitig mit dem betreffenden Heizrohr und die zweite Büchse mit der ersten Endplatte verbunden, insbesondere verschweißt ist.

Nach einer anderen Ausbildung umfaßt der Kragen eine Rohrbodenbüchse, die einerseits mit dem betreffenden Heizrohr und andererseits mit der zweiten Endplatte verbunden, insbesondere verschweißt ist.

Weitere vorteilhafte Ausgestaltungen sind in den Unteransprüchen gekennzeichnet.

Die genannte Aufgabe bezüglich des Verfahrens zum Austausch eines Heizrohrs wird erfindungsgemäß dadurch gelöst, daß ein Teil eines zur Befestigung dienenden Kragens abgeschnitten wird, so daß der restliche Teil des Kragens an der Endplatte verbleibt, daß das Heizrohr aus dem Innenraum über eine Öffnung in einer der beiden Endplatten herausgezogen wird, daß ein neues Heizrohr eingesetzt wird, und daß das neue Heizrohr stirnseitig mit dem restlichen Teil des Kragens verschweißt wird, wie im Anspruch 11 beschrieben.

Ausführungsbeispiele der Erfindung werden im folgenden anhand von vier Figuren erläutert. Es zeigen:
Figur 1 eine Schwelanlage mit Schwelkammer für Abfall, die im Rahmen des Schwelbrenn-Verfahrens eingesetzt werden kann, in einer prinzipiellen Schnittdarstellung;
Figur 2 in vergrößerter Darstellung die Einzelrohrbefestigung an der kalten Seite der Schwelkammer;
Figur 3 in vergrößerter Darstellung die Einzelrohrbefestigung an der heißen Seite der Schwelkammer; und
Figur 4 die Montagesituation beim Einführen eines Heizrohrs auf der heißen Seite der Schwelkammer.

Nach Figur 1 wird fester Abfall A über eine Zufuhr- oder Aufgabeeinrichtung 2 und eine Schnecke 4, die von einem Motor 6 angetrieben wird, in einen Pyrolysereaktor oder eine Schwelkammer 8 eingebracht. Die Schwelkammer 8 ist im Ausführungsbeispiel eine um ihre Längsachse 10 (durch später erläuterte Antriebsmittel 24, 26) drehbare Schwel- oder Pyrolysetrommel, die bei 300 bis 600 °C arbeitet, weitgehend unter Sauerstoffabschluß betrieben wird und neben flüchtigem Schwelgas s einen weitgehend festen Pyrolysefeststoff f erzeugt. Es handelt sich dabei um eine innenberohrte Schweltrommel 8 mit einer Vielzahl von parallel zueinander ausgerichteten Heizrohren 12, von denen nur zwei gezeigt sind, im Innenraum 13. Der am "heißen" Ende vorgesehene Einlaß für Heizgas h ist mit 14 und der am "kalten" Ende vorgesehene Auslaß für das Heizgas h ist mit 16 bezeichnet. Die Längsachse 10 der Schwelkammer 8 ist bevorzugt gegenüber der Horizontalen geneigt, so daß das rechts gelegene "heiße" Ende tiefer liegt als der links gezeigte Einlaß für den Abfall A. Der Pyrolysetrommel 8 ist ausgangs- oder austragsseitig eine Austragsvorrichtung 18 nachgeschaltet, die mit einem Schwelgas-Abzugsstutzen 20 für den Abgang des Schwelgases s und mit einem Pyrolysereststoffausgang 22 für die Abgabe des festen Pyrolysereststoffes f versehen ist. Eine an den Schwelgas-Abzugsstutzen 22 angeschlossene Schwelgasleitung kann mit dem Brenner einer Hochtemperatur-Brennkammer verbunden sein. Die Drehbewegung der Schweltrommel 8 um die Längsachse 10 wird durch einen Antrieb 24 bewirkt, zu dem auch ein Motor 26 gehört. Die Antriebsmittel 24, 26 arbeiten zum Beispiel auf einen Zahnkranz, der am Umfang der Schweltrommel 8 befestigt ist.

Aus Figur 1 wird deutlich, daß die Heizrohre 12 jeweils mit dem einen Ende an einer ersten Endplatte 28 und mit dem anderen Ende an einer zweiten Endplatte 30 befestigt sind. Wie aus den weiteren Figuren 2 bis 4 hervorgeht, ist die Befestigung an den Endplatten 28, 30 so getroffen, daß sich eine leichte Austauschbarkeit der Heizrohre 12 ergibt.

Figur 2 zeigt in vergrößerter Darstellung die Befestigung der Heizrohre 12 an der ersten, linken oder "kalten" Endplatte 28. Das Ende der Heizrohre 12 ragt jeweils durch eine Öffnung 31 aus dem Innenraum 13 heraus. Die Achse der Heizrohre 12 ist dabei jeweils senkrecht zur Oberfläche der Endplatte 28 ausgerichtet. Bei der gezeigten Konstruktion ist beachtet worden, daß die einzelnen Heizrohre 12 thermisch und mechanisch hoch beansprucht sind, und daß sich die erste Endplatte 28, die auch als Rohrplatte oder Trommelrohrboden bezeichnet werden könnte, um die Längsachse 10 der Schweltrommel 8 dreht. Weiter ist beachtet, daß der Abstand d zwischen den Heizrohren 12 im Innenraum 13 möglichst eng und der Abstand D eben derselben Heizrohre 12 an der Befestigung an der ersten Platte 28 aus Fertigungs- oder Montagegründen möglichst groß sein sollte. Schließlich ist auch beachtet, daß im Betrieb einer Schweltrommel 8 über deren Lebensdauer die Heizrohre 12 relativ häufig, die Längenkompensatoren relativ selten und die Endplatte 28 nach Möglichkeit niemals ausgetauscht werden sollten. Beim Austausch der Heizrohre 12 sowie gegebenenfalls der Längenkompensatoren sollten keine Arbeiten, insbesondere keine Schweißarbeiten, an der ersten Endplatte 28 erforderlich sein. Dies gilt sinngemäß auch für die später erläuterte Befestigung an der zweiten Endplatte 30.

Die genannte Bedingung bezüglich der Abstände d, D wird dadurch erfüllt, daß jedes Heizrohr 12 in seinem Verlauf ein Reduzierstück 32 enthält. Dieses ist im Innenraum 13 knapp vor der Oberfläche der ersten Endplatte 28 angeordnet.

Jedes der Heizrohre 12 ist an beiden Enden relativ leicht lösbar befestigt. Die Befestigung des Heizrohrendes an der ersten Endplatte 28 wird mittels eines Kragens 34 bewerkstelligt, der aus der Hintereinanderschaltung einer ersten Büchse 36, eines Längenkompensators 38 und einer zweiten Büchse 40 besteht. Die erste und die zweite Büchse 36 bzw. 40 bestehen aus Stahl und sind als rohrförmige Anschweißstücke zu betrachten. Der Kragen 34 umgibt jeweils das in den Außenraum hineinragende Endteil des Heizrohrs 12 mit dem verringerten Durchmesser. Die erste Büchse 36 ist stirnseitig mit dem betreffenden Heizrohr 12 über eine Schweißnaht 42 verbunden. Und die zweite Büchse 40 ist über eine Schweißnaht 44, die im Innenraum 13 liegt, sowie gegebenenfalls über eine weitere Schweißnaht 46 im Außenraum mit der ersten Endplatte 28 verbunden. Der Längenkompensator 38 ist dabei insbesondere als Wellrohrkompensator ausgebildet. Er ist beidseitig mit den inneren Enden der rohrförmigen Anschweißstücke oder Büchsen 36, 40 durch nicht näher bezeichnete Schweißnähte verbunden.

Von Bedeutung ist die axiale Länge der Büchsen 36, 40. Die axiale Länge der ersten Büchse 42 kann beispielsweise für fünf Wechsel des Heizrohrs 12 und die axiale Länge der zweiten Büchse 40 kann beispielsweise für zwei Wechsel des Wellrohrkompensators 38 bemessen sein. Dies ist durch fünf vertikale Linien 50 bzw. durch zwei vertikale Linien 52 am unteren Heizrohr 12 verdeutlicht.

Im Falle eines Wechsels des Heizrohrs 12 wird die erste Buchse 36 entlang der ersten der Linien 50 abgeschnitten, und das betreffende Heizrohr 12 wird nach rechts aus dem Innenraum 13 herausgezogen. Es wird durch ein neues Heizrohr 12 ersetzt, das nach dem Einführen durch die betreffende Öffnung 31 in der ersten Endplatte 28 (genauer: durch die Bauteilekombination 40, 38, 36) endseitig mit einer neuen Schweißnaht 42 angeschweißt wird. Wie später deutlich wird, wird an der rechts gelegenen "heißen" Endplatte 30 entsprechend vorgegangen.

Soll dagegen - gegebenenfalls zusätzlich zum Heizrohr 12 - der Wellrohrkompensator 38 ausgetauscht werden, so wird die zweite Büchse 40 entlang der linken der Linien 52 abgeschnitten. Sodann kann ein neuer Wellrohrkompensator 38 mit angesetzter erster Büchse 36 an der Schneidfläche angeschweißt werden.

Die in Figur 2 gezeigte Konstruktion gewährleistet eine leichte, schnelle und damit kostengünstige Austauschbarkeit der Heizrohre 12 und der Längenkompensatoren 38, ohne daß man an der ersten Endplatte 28, gegebenenfalls an unzugänglichen Stellen, schweißen muß. Dies ist insbesondere dann von wirtschaftlicher Bedeutung, wenn man sich vor Augen hält, daß eine Schweltrommel 8 einhundert bis zweihundert Heizrohre 12 enthält, die an der Endplatte 28 befestigt sind.

In Figur 3 ist die Befestigung eines der Heizrohre 12 an der zweiten, rechten oder "heißen" Endplatte 30, die sich ebenfalls um die Längsachse 10 dreht, dargestellt. Auch hier ragt das Heizrohr 12 durch eine Öffnung 53 aus dem Innenraum 13 heraus. Zur Befestigung wird ein Kragen 54 verwendet. Dieser Kragen 54 besteht aus einem einfachen Rohrstück aus Metall, das die Funktion einer Rohrbodenbüchse 56 annimmt. Von Bedeutung ist hier, daß der Innendurchmesser der Rohrbodenbüchse 56 um ein weniges größer ist als der Außendurchmesser des Heizrohrs 12. Dieser Abstand wird durch eine Zentrierbüchse 58, die nach dem Einführen des Heizrohrs 12 in die Rohrbodenbüchse 56 stirnseitig eingelegt wird, überbrückt.

Die Zentrierbüchse 58 ist am inneren Ende mit einer Abschrägung versehen, die das Einfädeln oder Einsetzen erleichtern soll. Die Rohrbodenbüchse 56 ist auf der einen Seite mit dem betreffenden Heizrohr 12 über eine Stirnnaht 60 und eine (am Schluß der Montage angebrachte) Montagenaht durch Schweißen verbunden. Und die Rohrbodenbüchse 56 ist am anderen Ende mittels einer im Innenraum 13 liegenden Schweißnaht 62 mit der Endplatte 30 verbunden.

Die Zentrierbüchse 58 ist im vorliegenden Ausführungsbeispiel erforderlich, weil das betreffende Heizrohr 12 mit einer Prallschale 64 aus Metall versehen ist. Bei dieser Prallschale 64 kann es sich insbesondere um eine Halbschale handeln, die von außen auf das Heizrohr 12 mittels mindestens einer Heftnaht 66 (vergleiche Figur 4) aufgeschweißt ist. Die Prallschale 64 hat eine Dicke b. Sie schützt das Heizrohr 12 im Innenraum 13 vor (bei der Drehung der Schwelkammer 8 emporgehobenem und danach herabfallendem) Festgut, wie beispielsweise Glas-, Eisen- und Keramikteilen, und verhindert somit eine Beschädigung der Heizrohroberfläche. Dieser Prallschutz verlängert die Intervalle, in denen die Heizrohre 12 ausgetauscht werden. Die Prallhalbschale ist für jedes Heizrohr individuell gegen die Richtung der herabfallenden Teile ausgerichtet.

Auch im vorliegenden Fall ist die axiale Länge der Rohrbodenbüchse 56 so gewählt, daß sie für fünf Wechsel des Heizrohres 12 ausreicht. Dies ist wiederum durch vertikale Linien 68 verdeutlicht.

In Figur 4 ist die Montagesituation beim Einführen eines Heizrohrs 12 verdeutlicht. Der Montagevorgang wird nunmehr anhand der Figuren 3 und 4 näher erläutert.

Zunächst wird die Rohrbodenbüchse 56 mittels der Schweißnaht 62 in der Öffnung 53 der zweiten Endplatte 30 befestigt. Sie ragt in den Außenraum (Heizgas-Einlaß 14) hinaus. Sodann wird das Heizrohr 12 von rechts an die Öffnung in der zweiten Endplatte 30 herangeführt. Auf diesem Heizrohr 12 ist bereits die Prallschale 64 mittels der Heftnähte 66 befestigt; ebenso ist auf ihm bereits die Zentrierbüchse 58 mittels der Stirnnaht 60 verschweißt. Dieses so vorbereitete Heizrohr 12 wird von rechts in die Rohrbodenbüchse 56 eingefädelt oder eingeschoben. Diese Situation ist in Figur 4 dargestellt. Ersichtlich liegt beim Einführen die äußere untere Mantellinie des Heizrohrs 12 auf der inneren unteren Mantellinie der Rohrbodenbüchse 56 an. Die Bemessung ist so getroffen, daß der innere Durchmesser der Rohrbodenbüchse 56, der kleinstmöglich sein sollte, gerade um ein weniges größer ist als der Außendurchmesser des Heizrohrs 12 plus der Dicke d der Prallschale 64. Zur Verdeutlichung ist bei der Montagesituation die Mittellinie des Heizrohrs 12 mit H und die Mittellinie der Rohrbodenbüchse 56 mit R bezeichnet. Der Abstand der beiden Mittellinien H, R ist mit m bezeichnet.

Nach dem fast vollständigen Einschieben wird das Heizrohr 12 um den Abstand m angehoben. Jetzt sind die Mittellinien H, R zur Deckung gebracht. Und jetzt paßt die Zentrierbüchse 58 in die Rohrbodenbüchse 56. Zum Abschluß wird sodann die Montagenaht 60 an der Stirnseite von Rohrbodenbüchse 56 und Zentrierbüchse 58 angebracht.

Im Falle eines Austausches des Heizrohrs 12 wird hier die Kombination 56, 58, 12 entlang der am weitesten rechts gelegenen Linie der Linien 68 abgeschnitten. Wie bereits erläutert, geschieht dasselbe am kalten Ende gemäß Figur 2. Sodann kann das Heizrohr 12 mit aufgesetzter Prallschale 64 nach rechts aus dem Innenraum 13 über die Öffnung 53 (genauer: durch die Rohrbodenbüchse 56) herausgezogen werden und durch ein neues ersetzt werden. Der Vorgang der Montage dieses neuen Heizrohrs 12 folgt dem bereits oben erläuterten Prinzip. Im Falle eines weiteren oder nächsten Austausches wird wiederum die Kombination 56, 58, 12 abgeschnitten, jetzt aber entlang der - von rechts außen gesehen - zweiten Linie der Linien 68. Beim dritten Austausch erfolgt das Abschneiden entlang der dritten Linie, usw. Jedesmal verbleibt noch genügend Material an der Rohrbodenhülse 56 für die Anbringung der Montagenaht 60.

## Patentansprüche

1. Heizkammer für Abfall (A), die um ihre Längsachse (10) drehbar ist, mit einer Anzahl von im Innenraum (13) liegender Heizrohren (12), die jeweils mit dem einen Ende an einer ersten Endplatte (28) und mit dem anderen Ende an einer zweiten Endplatte (30) befestigt sind,
**dadurch gekennzeichnet,**
- daß jeweils das eine Ende der Heizrohre (12) durch eine Öffnung (31, 53) in der ersten bzw. zweiten Endplatte (28, 30) hindurch- und in einen Außenraum hineinragt,
- daß das jeweils eine Ende der Heizrohre (12) mit der Außenfläche der ersten bzw. zweiten Endplatte (28, 30) über einen Kragen (34, 54) verbunden ist, und
- daß der Kragen (34, 54) jeweils das in den Außenraum hineinragende Endteil der Heizrohre (12) umgibt.

2. Heizkammer nach Anspruch 1,
**dadurch gekennzeichnet**, daß der Kragen (34) nur an seinem vom Innenraum (13) wegweisenden Kragenende des betreffenden Heizrohrs (12) befestigt ist.

3. Heizkammer nach Anspruch 1 oder 2,
**dadurch gekennzeichnet**, daß der Kragen (34, 54) einen Längenkompensator (38), insbesondere einen Wellrohrkompensator, umfaßt.

4. Heizkammer nach Anspruch 3,
**dadurch gekennzeichnet,** daß der Längenkompensator (38) zwischen einer ersten Büchse (36) und einer zweiten Büchse (40) befestigt ist, wobei die erste Büchse (36) stirnseitig mit dem betreffenden Heizrohr (12) und die zweite Büchse (40) mit der ersten Endplatte (28) verbunden, insbesondere verschweißt ist.

5. Heizkammer nach einem der Ansprüche 1 bis 4,
**dadurch gekennzeichnet,** daß jedes Heizrohr (12) ein Reduzierstück (32) umfaßt.

6. Heizkammer nach einem der Ansprüche 1 bis 5,
**dadurch gekennzeichnet,** daß der Kragen (54) eine Rohrbodenbüchse (56) umfaßt, die einerseits mit dem betreffenden Heizrohr (12) und andererseits mit der zweiten Endplatte (30) verbunden, insbesondere verschweißt ist.

7. Heizkammer nach Anspruch 6,
**dadurch gekennzeichnet,** daß zwischen der Rohrbodenbüchse (56) und dem betreffenden Heizrohr (12) ein Zentrierstück (58) angeordnet ist.

8. Heizkammer nach einem der Ansprüche 1 bis 7,
**dadurch gekennzeichnet,** daß auf den Heizrohren (12) jeweils eine Prallschale (64), insbesondere in Form einer Halbschale aus Stahl, angeordnet und bevorzugt aufgeschweißt ist.

9. Heizkammer nach Anspruch 6 oder Anspruch 7 und Anspruch 8,
**dadurch gekennzeichnet,** daß der innere Durchmesser der Rohrbodenbüchse (56) etwas größer bemessen ist als der Außendurchmesser des Heizrohrs (12) plus der Dicke (b) der Prallschale (64).

10. Heizkammer nach einem der Ansprüche 1 bis 9,
**dadurch gekennzeichnet,** daß der Kragen (34, 54) eine Büchse (40, 56) umfaßt, die mit einem Ende durch eine Öffnung (31, 53) in der Endplatte (28, 30) hindurchgeführt und die im Innenraum (13) stirnseitig mit dieser Endplatte (28, 30) verschweißt ist.

11. Verfahren zum Austausch eines Heizrohrs (12), das im Innenraum (13) einer Heizkammer (8) mit dem einen Ende an einer ersten Endplatte (28) und mit dem anderen Ende an einer zweiten Endplatte (30) befestigt ist,
**dadurch gekennzeichnet,** daß ein Teil eines zur Befestigung dienenden Kragens (34, 54) abgeschnitten wird, so daß der restliche Teil des Kragens an der Endplatte (28, 30) verbleibt, daß das Heizrohr (12) aus dem Innenraum (13) über eine Öffnung (53) in einer der beiden Endplatten (28, 30) herausgezogen wird, daß ein neues Heizrohr (12) eingesetzt wird, und daß das neue Heizrohr (12) stirnseitig mit dem restlichen Teil des Kragens (34, 54) verschweißt wird.

## Claims

1. Heating chamber for waste (A) that is rotatable about its longitudinal axis (10), having a plurality of heating tubes (12) in the inside space (13), each of which is fastened to a first end plate (28) at the one end and to a second end plate (30) at the other end, characterised
- in that in each case, the one end of the heating tubes (12) protrudes through an opening (31, 53) in the first and second end plates (28, 30), respectively, and into an outside space,
- in that the respective end of the heating tubes (12) is connected to the outside surface of the first or second end plate (28, 30) by way of a collar (34, 54), and
- in that the collar (34, 54) surrounds in each case the end portion of the heating tubes (12) that protrudes into the outside space.

2. Heating chamber according to claim 1, characterised in that the collar (34) is fastened to the respective heating tube (12) only at the collar end that faces away from the inside space (13).

3. Heating chamber according to claim 1 or 2, characterised in that the collar (34, 54) comprises a length compensator (38), in particular a corrugated tube compensator.

4. Heating chamber according to claim 3, characterised in that the length compensator (38) is fastened between a first bushing (36) and a second bushing (40), with the first bushing (36) being connected, on the end face, to the respective heating tube (12) and the second bushing (40) being connected to the first end plate (28), in particular by welding.

5. Heating chamber according to one of claims 1 to 4, characterised in that each heating tube (12) comprises a reducing piece (32).

6. Heating chamber according to one of claims 1 to 5, characterised in that the collar (54) comprises a tube plate bushing (56), which is connected, in particular welded, on the one hand to the respective heating tube (12) and on the other hand to the second end plate (30).

7. Heating chamber according to claim 6, characterised in that arranged between the tube plate bushing (56) and the respective heating tube (12) is a centring piece (58).

8. Heating chamber according to one of claims 1 to 7, characterised in that arranged, and preferably welded, on the heating tubes (12) is a respective impact shell (64), in particular in the form of a steel half-shell.

9. Heating chamber according to claim 6 or claim 7 and claim 8, characterised in that the inside diameter of the tube plate bushing (56) is dimensioned so as to be slightly larger than the outside diameter of the heating tube (12) plus the thickness (b) of the impact shell (64).

10. Heating chamber according to one of claims 1 to 9, characterised in that the collar (34, 54) comprises a bushing (40, 56), one end of which is led through an opening (31, 53) in the end plate (28, 30) and which, in the inside space (13), is welded, on the end face, to this end plate (28, 30).

11. Method for replacing a heating tube (12), which is fastened in the inside space (13) of a heating chamber (8), at the one end to a first end plate (28) and at the other end to a second end plate (30), characterised in that a portion of a collar (34, 54) used for the fastening is cut off, so that the remaining portion of the collar remains on the end plate (28, 30), in that the heating tube (12) is pulled out of the inside space (13) by way of an opening (53) in one of the two end plates (28, 30), in that a new heating tube (12) is inserted, and in that the new heating tube (12) is welded, at the end face, to the remaining portion of the collar (34, 54).

## Revendications

1. Chambre de chauffe pour du déchet (A) qui peut tourner par rapport à son axe (10) longitudinal, et qui comporte une pluralité de tubes (12) chauffants qui se trouvent dans la zone (13) intérieure et qui sont fixés chacun par une extrémité à une première plaque (28) d'extrémité et par l'autre extrémité à une deuxième plaque (30) d'extrémité,
caractérisée en ce que
- Chaque fois l'une des extrémités des tubes (12) chauffants passe par une ouverture (31, 53) ménagée dans la première plaque (28) d'extrémité ou la deuxième plaque (30) d'extrémité et fait saillie dans une zone extérieure,
- Chaque fois une extrémité des tubes (12) chauffants est reliée à la surface extérieure de la première plaque (28) d'extrémité ou de la deuxième plaque (30) d'extrémité par l'intermédiaire d'un collet (34, 54), et
- Le collet (34, 54) entoure chaque fois la zone d'extrémité du tube (12) chauffant faisant saillie dans l'espace extérieur.

2. Chambre de chauffe suivant la revendication 1, caractérisée en ce que le collet (34) n'est fixé qu'à son extrémité de collet, éloigné de l'espace (13) intérieur, du tube (12) chauffant concerné.

3. Chambre de chauffe suivant la revendication 1 ou 2, caractérisée en ce que le collet (34, 54) entoure un dispositif (38) de compensation de longueur, notamment un dispositif de compensation de longueur à tube ondulé.

4. Chambre de chauffe suivant la revendication 3, caractérisée en ce que le dispositif (38) de compensation de longueur est fixé entre une première douille (36) et une deuxième douille (40), la première douille (36) étant reliée côté frontal au tube (12) chauffant concerné et la deuxième douille (40) étant reliée à la première plaque (28) d'extrémité, la liaison s'effectuant notamment par soudure.

5. Chambre de chauffe suivant l'une des revendications 1 à 4, caractérisée en ce que chaque tube (12) chauffant comprend une pièce (32) de réduction.

6. Chambre de chauffe suivant l'une des revendications 1 à 5, caractérisée en ce que le collet (54) comprend une douille (56) de plaque tubulaire qui est reliée, notamment soudée, d'une part au tube (12) chauffant concerné et d'autre part à la deuxième plaque (30) d'extrémité.

7. Chambre de chauffe suivant la revendication 6, caractérisée en ce qu'une pièce (58) de centrage est montée entre la douille (56) de plaque tubulaire et le tube (12) chauffant concerné.

8. Chambre de chauffe suivant l'une des revendications 1 à 7, caractérisée en ce que chaque fois une coquille (64) de rebondissement, notamment en forme d'une hémi-coquille en acier, est montée et de préférence soudée sur les tubes (12) chauffants.

9. Chambre de chauffe suivant la revendication 6 ou la revendication 7 et la revendication 8, caractérisée en ce que le diamètre intérieur de la douille (56) de plaque tubulaire est prévu un peu plus grand que le diamètre extérieur du tube (12) chauffant plus l'épaisseur (b) de la coquille (64) de rebondissement.

10. Chambre de chauffe suivant l'une des revendications 1 à 9, caractérisée en ce que le collet (34, 54) comprend une douille (40, 56) dont une extrémité passe par une ouverture (31, 53) ménagée dans la plaque (28, 30) d'extrémité et qui est soudée, dans la zone (13) intérieure, côté frontal à cette plaque (28, 30) d'extrémité.

11. Procédé pour remplacer un tube (12) chauffant qui est fixé dans la zone (13) intérieure d'une chambre (8) de chauffe par une extrémité à une première plaque (28) d'extrémité et par l'autre extrémité à une deuxième plaque (30) d'extrémité, caractérisé en ce que l'on découpe une partie d'un collet (34, 54) servant à la fixation, si bien que la partie restante du collet subsiste sur la plaque (28, 30) d'extrémité, en ce que l'on retire le tube (12) chauffant de la zone (13) intérieure par l'intermédiaire d'une ouverture (53) ménagée dans l'une des deux plaques (28, 30) d'extrémité, en ce que l'on introduit un nouveau tube (12) chauffant et en ce que l'on soude le nouveau tube (12) chauffant côté frontal à la partie restante du collet (34, 54).
